# EUROPÄISCHE PATENTSCHRIFT

(11) **EP 2 458 288 B1**
(45) Veröffentlichungstag und Bekanntmachung des Hinweises auf die Patenterteilung: **11.01.2017**
(21) Anmeldenummer: 10401203.4
(22) Anmeldetag: 25.11.2010
(51) Int. Cl.: F24C 15/14

(54) **Gargerät**
Cooking device
Appareil de cuisson

(43) Veröffentlichungstag der Anmeldung: 30.05.2012
(73) Patentinhaber: Miele & Cie. KG, 33332 Gütersloh (DE)
(72) Erfinder: Bronstering, Hermann, 59329 Wadersloh (DE); Hollenbeck, Hubert, 59302 Oelde (DE)

(56) Entgegenhaltungen:
- EP-A1- 1 612 488
- EP-A1- 1 918 644
- EP-A1- 2 009 356
- WO-A1-2008/010386
- DE-A1-102004 020 181

## Beschreibung

Die vorliegende Erfindung betrifft ein Gargerät mit einem Garraum und einer den Garraum verschließenden Tür nach dem Oberbegriff des Anspruchs 1.

Bei der Verwendung eines Gargerätes mit einem geschlossenen Garraum kann es oft zu Kondensatbildung kommen. Dies ist unabhängig davon, ob man einen Garprozess mit oder ohne Feuchte betrachtet. Ein Garprozess mit zusätzlich erhöhter Luftfeuchtigkeit in dem Garraum kann aber natürlich zu einer stärkeren Kondensatbildung führen.

Dabei kann sich Kondensat zum Beispiel an der den Garraum verschließenden Tür, an der Backmuffeldichtung, den Scharnieren der Tür, dem Frontrahmen oder dem Garraummantel ablegen. Unter bestimmten Umständen kann das Kondensat dann auf den Fußboden oder bei zum Beispiel einem Einbaubackofen auch auf den Möbelkorpus tropfen.

Eine solche unansehnliche Verschmutzung oder eventuell sogar eine Beschädigung des Fußbodens oder des Möbelkorpus eines Gargerätes kann auch durch Lebensmittelreste entstehen. Zum Beispiel können sich auf der Tür oder aber auch in der Backmuffel Lebensmittelreste ablagern, die dann auf den Fußboden oder den Möbelkorpus gelangen können. Durch diese Lebensmittelreste oder durch Kondensat entstehende Schäden gilt es natürlich möglichst zu vermeiden. Abgesehen von einem eventuellen Schaden sind solche Verschmutzungen natürlich auch unhygienisch und nicht schön anzusehen.

Um solche Verunreinigungen besser entfernen zu können, sind Ablaufrinnen bekannt geworden, die unterhalb der Scharniere der den Garraum verschließenden Tür fest installiert sind. Nachteilig bei den bekannten Ablaufrinnen ist, dass diese an den Seiten nicht geschlossen sind. Kondensat und Schmutz läuft über die meist auch sehr schmal ausgestalteten Ablaufrinnen zur Seite und tropft auf den Fußboden oder den Holzkorpus. Auch Kondensat, das auf die Scharniere tropft, kann am Scharnier entlang laufen und auf den Fußboden oder den Möbelkorpus gelangen.

Die Reinigung der bekannten Ablaufrinnen gestaltet sich meistens schwierig. Der Bereich an den Scharnieren ist relativ schwer zugänglich und kann nur schlecht gereinigt werden, wodurch ungewollte Ablagerungen in diesem schwer zugänglichen Bereich zu Schädigungen am Möbelkorpus, externen Geräten und dem Fußboden führen können. Des Weiteren sind solche Verunreinigungen nicht hygienisch und stören das Gesamtbild des Gargerätes.

Insbesondere auch die verschmutzten Scharniere der den Garraum verschließenden Tür sind schwierig zu säubern und sehen schnell unhygienisch und unansehnlich aus. Abgesehen davon, dass der Frontrahmen im Bereich der Scharniere bei geöffneter Garraumtür als solcher schon kein sehr harmonisches Bild zeigt, wird dieses Bild durch Ablagerungen oder Verschmutzungen noch weiter abgewertet.

Aus der Druckschrift EP 1 918 644 A1 ist ein Gargerät mit einem durch eine Tür verschließbaren Garraum bekannt, dessen Tür an der Innenseite eine Auffangrinne für Flüssigkeit aufweist. Das Gargerät kann im Korpus eine weitere Auffangrinne aufweisen. Die Scharniergelenke der Tür werden nicht von den Auffangrinnen abgedeckt.

Aus der Druckschrift EP 2 009 356 A1 ist ein Ofen mit Räuchervorrichtung bekannt, der einen herausnehmbaren Wasserkasten unterhalb der Tür zum Sammeln von Kondenswasser aufweist.

Aus der Druckschrift DE 10 2004 020 181 A1 ist ein Gargerät mit einer an der Tür befestigten Türtropfwanne und einer Gerätetropfwanne zum Auffangen von Kondensat bekannt. Es ist nicht offenbart, wie die Tür am dem Garraum angebracht ist, um geöffnet und geschlossen werden zu können.

Aus der Druckschrift EP 1 612 488 B1 ist ein Haushaltsgarofen mit einer Ablaufrinne zur Aufnahme von Kondensat bekannt, die im Frontrahmen vorgesehen ist. Der Frontrahmen schützt die Scharniermechanik vor dem Blick und Eingriff eines Benutzers.

Es ist daher die Aufgabe der vorliegenden Erfindung, ein Gargerät zur Verfügung zu stellen, bei dem Verschmutzungen im Bereich des Frontrahmens und der Scharniere der Garraumtür besser vermieden und gegebenenfalls leichter entfernt werden können. Vorzugsweise soll ein ansprechendes Design im Bereich des Frontrahmens und der Scharniere bei geöffneter Tür erreicht werden.

Diese Aufgabe wird gelöst durch ein Gargerät mit den Merkmalen des Anspruchs 1. Bevorzugte Weiterbildungen der Erfindung ergeben sich aus den Unteransprüchen. Weitere Vorteile und Merkmale der Erfindung sind im Ausführungsbeispiel angegeben.

Das erfindungsgemäße Gargerät weist wenigstens einen Garraum, eine Garraumöffnung und wenigstens eine den Garraum verschließende Tür auf. In dem Bereich zwischen einem Frontrahmen und der Garraumtür ist unterhalb der wenigstens einen Garraumöffnung des wenigstens einen Garraumes wenigstens eine Auffangeinrichtung vorgesehen, die herausnehmbar ist.

Ein derart ausgestaltetes Gargerät bietet viele Vorteile. Ein erheblicher Vorteil ist, dass durch die vorgesehene Auffangeinrichtung eine Verschmutzung des Bereichs zwischen der Frontblende und der Tür des Garraumes gut vermieden werden kann. Entstehendes Kondensat und/oder Verschmutzungen durch Lebensmittelreste gelangen nicht in den schwer zugänglichen und umständlich zu reinigenden Bereich, sondern werden in der Auffangeinrichtung aufgefangen. Die Auffangeinrichtung kann dann einfach entnommen und anschließend außerhalb des Gargerätes gereinigt werden.

Bevorzugt umfasst die Auffangeinrichtung eine Auffangschale, die das seitliche Auslaufen von Kondensat verhindert. Dadurch wird insbesondere auch ein Reservoir für Kondensat oder anderen Schmutz zur Verfügung gestellt.

Um einen effektiven Schutz vor Verschmutzungen zu gewährleisten, ist die Auffangeinrichtung in bevorzugten Ausgestaltungen so breit und so lang ausgeführt, dass der gesamte Bereich zischen der Frontblende und den Scharnieren der den Garraum verschließenden Tür vor dem Frontrahmen abgedeckt wird.

Besonders bevorzugt ist die Auffangeinrichtung oberhalb der Scharniere angeordnet. Dadurch wird es in weiteren bevorzugten Ausgestaltungen möglich, dass die Auffangeinrichtung den gesamten Bereich zwischen den Seitenrahmen vor dem Frontrahmen unterhalb der Garraumöffnung abdeckt. Dadurch werden auch die Scharniere effektiv vor einer Verschmutzung durch beispielsweise herabtropfendes oder herunter laufendes Kondensat vermieden.

Um ein optisch noch hochwertigeres Erscheinungsbild zu erreichen, können die Scharniere in besonders bevorzugten Ausgestaltungen auch von Blenden abgedeckt werden. Dazu ist wenigstens eine Blende an der Auffangeinrichtung vorgesehen, um wenigstens ein Scharnier abzudecken. Durch eine solche Ausgestaltung der Auffangeinrichtung mit Blenden für die Scharniere kann zum Beispiel Kondensat in der Auffangschale der Auffangeinrichtung aufgenommen werden, während die zum Beispiel außen angeordneten Scharniere der Garraumtür von den Blenden optisch ansprechend verdeckt werden.

Die Auffangeinrichtung, die Auffangschale und die Scharniere können einzelne Teile darstellen. In besonders bevorzugten Ausgestaltungen ist aber wenigstens eine Blende für wenigstens ein Scharnier mit der herausnehmbaren Auffangeinrichtung einstückig gefertigt.

Um eine gefahrlose Anwendung in bzw. an einem Gargerät zu gewährleisten, ist die Auffangeinrichtung bevorzugt aus einem temperaturfesten Material gefertigt. Dazu eignen sich bevorzugt Metalle, insbesondere Edelstahl oder auch Aluminium, wobei die Auffangeinrichtung auch aus anderen Materialien bestehen kann und/oder auch hitzebeständig beschichtet sein kann.

Besonders bevorzugt wird die Auffangeinrichtung so gefertigt, dass sie für die Reinigung in der Spülmaschine und/oder für eine Reinigung durch Pyrolyse geeignet ist. Dadurch lässt sich die Auffangeinrichtung leicht säubern.

Eine Auffangeinrichtung mit wenigstens einer Auffangeinheit eignet sich zur Verwendung an bzw. in einem Gargerät. Das Gargerät weist dabei wenigstens einen Garraum, eine Garraumöffnung und eine den Garraum verschließende Tür auf. Die wenigstens eine Auffangeinheit ist dazu geeignet und ausgerichtet, in einem Bereich zwischen Frontrahmen und der den Garraum verschließenden Tür unterhalb der wenigstens einen Garraumöffnung des wenigstens einen Garraumes angeordnet zu werden. Dabei ist die Auffangeinrichtung vorzugsweise herausnehmbar vorgesehen, wodurch insbesondere auch ein Gargerät mit einer erfindungsgemäßen Auffangeinrichtung nachgerüstet werden kann.

Eine derart ausgestaltete Auffangeinrichtung bietet viele Vorteile. Ein großer Vorteil ist, dass durch eine solche Auffangeinrichtung der Bereich zwischen der Frontblende und der Tür des Garraumes vor Schmutz und Kondensat geschützt wird. Dadurch verschmutzt dieser Bereich wesentlich weniger und ist insbesondere einfacher zu reinigen, da die Auffangeinrichtung einfach herausgenommen werden kann. Nach dem Herausnehmen kann man die Auffangeinrichtung dann außerhalb des Gargerätes leicht reinigen.

Da die Auffangeinrichtung herausnehmbar vorgesehen ist, eignet sich die erfindungsgemäße Auffangeinrichtung auch insbesondere, um Gargeräte ohne eine solche Einrichtung mit einer erfindungsgemäßen Auffangeinrichtung nachzurüsten. Dadurch können auch die Nutzer von Gargeräten, die bislang ohne eine solche Auffangeinrichtung betrieben wurden, von den Vorteilen der erfindungsgemäßen Auffangeinrichtung, die in anderen Ausgestaltungen auch zur optischen Aufwertung Blenden für die Scharniere der Garraumtür aufweisen kann, profitieren.

Weitere Vorteile und Merkmale der vorliegenden Erfindung ergeben sich aus dem Ausführungsbeispiel, welches im Folgenden mit Bezug auf die beiliegenden Figuren erläutert wird. Dabei zeigt:
- Figur 1: eine schematische perspektivische Ansicht eines erfindungsgemäßen Gargerätes, das als Backofen ausgeführt ist, mit herausgenommener Auffangeinrichtung;
- Figur 2: das Gargerät aus Figur 1 mit eingesetzter Auffangeinrichtung;
- Figur 3: eine schematische Schnittdarstellung durch ein erfindungsgemäßes Gargerät mit geschlossener Garraumtür in einer Seitenansicht;
- Figur 4: eine schematische Schnittdarstellung durch ein erfindungsgemäßes Gargerät mit geöffneter Garraumtür in einer Seitenansicht;
- Figur 5: eine schematische perspektivische Darstellung einer Auffangeinrichtung; und
- Figur 6: eine schematische perspektivische Darstellung einer Auffangeinrichtung mit Blenden für die Scharniere der Garraumtür.

Figur 1 zeigt ein erfindungsgemäßes Gargerät 1, dass im vorliegenden Fall als Einbaubackofen 20 ausgeführt ist. Der hier gezeigte Backofen 20 ist ohne Möbelkorpus und ohne Bedienfeld dargestellt. Dabei weist der Backofen 20 einen Garraum 2 auf, der mit einer Tür 4 verschließbar ist. Durch eine Garraumöffnung 3 können Speisen in den Garraum 2 eingebracht werden und unter Verwendung verschiedener Betriebsprofile zubereitet werden.

Die Garraumöffnung 3 ist von einem Frontrahmen 7 eingefasst, der wie in dem hier gezeigten Beispiel an der linken und an der rechten Seite des Gargerätes 1 von Seitenrahmen 10 eingefasst ist. Die Scharniere 9, an denen die den Garraum verschließende Tür befestigt ist, verlaufen bei diesem Gerät durch den Frontrahmen 7.

Bei einem Garprozess entsteht in den meisten Fällen Kondensat. Dabei spielt es keine Rolle, ob man ein Garprofil mit oder ohne zusätzliche Feuchte benutzt. Das Kondensat kann sich dann unter Umständen an der den Garraum verschließenden Tür, an der Backmuffeldichtung 21, den Scharnieren 9 der Tür 4, dem Frontrahmen 7 oder dem Garraummantel ablegen. Der Bereich 6 zwischen dem Frontrahmen 7 und der Garraumtür 4 liegt in Figur 1 frei. Kondensat kann nun in diesen Bereich 6 oder auf die Scharniere 9 gelangen. Dadurch wird dieser schwer zugängliche Bereich unansehnlich verschmutzt.

Einerseits ist die Reinigung dieses Bereichs 6 und der Scharniere 9 umständlich und lästig, anderseits kann Schmutz und Kondensat auch auf den Möbelkorpus und/oder den Fußboden gelangen. Dadurch können der Holzkorpus und der Fußboden im schlimmsten Fall auch Schaden nehmen. Um dies zu vermeiden und um eine einfachere Reinigung zu ermöglichen, ist eine Auffangeinrichtung 5 vorgesehen, die in Figur 1 noch in einem herausgenommenen Zustand dargestellt ist. Die Auffangeinrichtung 5 umfasst eine Auffangschale 8 und zwei Blenden 11 zum Abdecken der Scharniere 9.

In Figur 2 ist das erfindungsgemäße Gargerät aus Figur 1 dargestellt. Dabei ist die Auffangeinrichtung 5 in Figur 2 in den Bereich 6 zwischen Frontrahmen 7 und der Garraumtür 4 eingelegt und deckt diesen ab. So eingesetzt ist in dem Bereich zwischen den Scharnieren 9 die Auffangschale 8 angeordnet, die seitlich von zwei Blenden 11 eingefasst ist, die die Scharniere 9 abdecken. Dadurch wird ein optisch harmonisches Design erreicht, das dem Gargerät ein hochwertigeres und ansprechendes Aussehen verleiht, wenn die Garraumtür 4 geöffnet ist.

Die Verwendung einer solchen Auffangeinrichtung 5 bietet viele Vorteile. Zunächst werden der Bereich 6 und die Scharniere 9 von der Auffangeinrichtung 5 abgedeckt, wodurch eine Verschmutzung des schwer zugänglichen Bereichs besser vermieden wird. Da die Auffangeinrichtung 5 herausnehmbar konzipiert ist, wird es möglich, diese zum Säubern einfach herauszunehmen. So kann die Auffangeinrichtung 5 leicht außerhalb des Gargerätes 1 von Verschmutzungen befreit werden. Durch die Wahl eines geeigneten Materials und/oder einer geeigneten Beschichtung wird es möglich, die Auffangeinrichtung 5 in der Spülmaschine oder auch im Pyrolysebetrieb im Backofen zu reinigen. Natürlich kann die Auffangeinrichtung 5 auch mit der Hand gespült werden oder auf andere Art gereinigt werden.

Da die Auffangeinrichtung 5 herausnehmbar gestaltet ist, eignet sie sich insbesondere auch dazu, Gargeräte ohne eine solche Auffangeinrichtung 5 nachzurüsten. Dadurch können auch Nutzer von Geräten von beispielsweise älteren Gargeräten von den Vorteilen der Auffangeinrichtung 5 und von dem schöneren Design profitieren.

Figur 3 und 4 zeigen schematische Schnittansichten von einem erfindungsgemäßen Gargerät 1. Dabei guckt man seitlich in den Garraum 2, dessen Garraumöffnung 3 in Figur 3 von der Tür 4 verschlossen wird. Die Tür 4 liegt dabei seitlich begrenzt in den Seitenblenden 10 und liegt bündig an der Garraumdichtung 21 an. In dieser Ansicht ist gut zu erkennen, dass die Auffangeinrichtung 5 vorzugsweise oberhalb der Scharniere 9 angeordnet ist. Dadurch wird es möglich, die Scharniere 9 der Tür 4 mit den Blenden 11 der Auffangeinrichtung 5 abzudecken.

Durch die Verwendung einer erfindungsgemäßen Auffangeinrichtung 5 wird das Gargerät 1 einerseits bei geöffneter Tür 4 optisch aufgewertet, andererseits wird die Reinigung der Scharniere 9 und des Bereichs 6 unterhalb der Auffangeinrichtung 5 nahezu überflüssig, da die Auffangeinrichtung 5 diesen Bereich effektiv abdeckt und so vor einer Verschmutzung schützt. Entstehendes Kondensat und auch anderer Schmutz, zum Beispiel Lebensmittelrückstände, können so nicht mehr den Bereich 6 zwischen dem Frontrahmen 7 und der Tür 4 verschmutzen, da die Auffangschale 8 ein leicht zu säuberndes Reservoir zur Verfügung stellt. Die Auffangeinrichtung 5 kann je nach Bedarf leicht entnommen und separat gereinigt werden.

Figur 5 zeigt eine einzelne Auffangeinrichtung 5, die in dem hier gezeigten Ausführungsbeispiel als Auffangeinheit 12 ausgeführt ist. Die Auffangeinheit 12 umfasst in dem hier gezeigten Beispiel nur eine Auffangschale 8. Die Auffangeinheit 12 eignet sich zum einlegen in den Bereich 6 zwischen dem Frontrahmen 7 und der Tür 4 eines Gargerätes. Bei dieser hier sehr einfachen Ausführung sind keine Blenden 11 zum Abdecken der Scharniere 9 vorgesehen. Diese können allerdings als separate Teile noch je nach Anwendung an der Auffangeinrichtung 5 befestigt werden. Die Blenden 11 können zum Beispiel an die Auffangeinheit 12 angeklebt, angeschweißt oder angesteckt werden.

Auch Figur 6 zeigt eine erfindungsgemäße Auffangeinrichtung 5. Dabei ist die Auffangschale 8 seitlich von Blenden 11 eingegrenzt. Je nach Gargerät 1 und Aufhängung der Tür 4 können mehr oder weniger Blenden 11 für die entsprechende Anzahl von Scharnieren 9 vorgesehen sein, die nicht zwangsläufig nur seitlich außen an der Auffangschale 8 vorgesehen sein müssen.

Um das Schließen der Tür nicht zu beeinträchtigen, können in vorteilhaften Ausgestaltungen Schlitze 22 in den Blenden 11 vorgesehen sein. Beim Hochklappen der Tür können der an der Tür befestigte Teil des Scharniers 11 dann in diesen Schlitz 22 eingreifen, wodurch die Tür ganz geschlossen werden kann. Je nach Scharnierkonstruktion können auch andere Aussparungen notwendig sein. Natürlich ist es auch denkbar, dass keine Aussparungen zum kompletten Schließend der Tür nötig sind.

### Bezugszeichenliste

- 1: Gargerät
- 2: Garraum
- 3: Garraumöffnung
- 4: Garraumtür
- 5: Auffangeinrichtung
- 6: Bereich
- 7: Frontrahmen
- 8: Auffangschale
- 9: Scharnier
- 10: Seitenrahmen
- 11: Blende
- 12: Auffangeinheit
- 20: Backofen
- 21: Garraumdichtung
- 22: Schlitz

## Patentansprüche

1. Gargerät (1) mit wenigstens einem Garraum (2) und wenigstens einer Garraumöffnung (3) und wenigstens einer den Garraum (2) verschließenden Tür (4) und einer herausnehmbaren Auffangeinrichtung (5),
wobei wenigstens eine herausnehmbare Auffangeinrichtung (5) in einem Bereich (6) zwischen einem Frontrahmen (7) und der Tür (4) unterhalb der wenigstens einen Garraumöffnung (3) des wenigstens einen Garraumes (2) vorgesehen ist,
**dadurch gekennzeichnet,**
**dass** die Auffangeinrichtung (5) oberhalb von Scharnieren (9), an denen die den Garraum (2) verschließende Tür (4) befestigt ist, derart angeordnet ist, dass die Scharniere (9) bei geöffneter Tür (4) durch die Auffangeinrichtung (5) verdeckt sind.

2. Gargerät (1) nach Anspruch 1,
**dadurch gekennzeichnet,**
**dass** die Auffangeinrichtung (5) eine Auffangschale (8) umfasst.

3. Gargerät (1) nach einem der vorhergehenden Ansprüche,
**dadurch gekennzeichnet,**
**dass** wenigstens der gesamte Bereich zwischen den Scharnieren (9) der den Garraum (2) verschließenden Tür (4) vor dem Frontrahmen (7) von der herausnehmbaren Auffangeinrichtung (5) abdeckbar ist.

4. Gargerät (1) nach Anspruch 3,
**dadurch gekennzeichnet,**
**dass** die herausnehmbare Auffangeinrichtung (5) dazu geeignet und ausgebildet ist, den gesamten Bereich zwischen den Seitenrahmen (10) vor dem Frontrahmen (7) abzudecken.

5. Gargerät (1) nach Anspruch 3 oder 4,
**dadurch gekennzeichnet,**
**dass** an der herausnehmbaren Auffangeinrichtung (5) wenigstens eine Blende (11) für wenigstens ein Scharnier (9) der den Garraum (2) verschließenden Tür (4) vorgesehen ist.

6. Gargerät (1) nach Anspruch 5,
**dadurch gekennzeichnet,**
**dass** die wenigstens eine Blende (11) für das wenigstens eine Scharnier (9) und die herausnehmbare Auffangeinrichtung (5) einstückig gefertigt sind.

7. Gargerät (1) nach einem der vorhergehenden Ansprüche,
**dadurch gekennzeichnet,**
**dass** die herausnehmbare Auffangeinrichtung (5) aus einem temperaturfesten Material gefertigt ist.

8. Gargerät (1) nach einem der vorhergehenden Ansprüche,
**dadurch gekennzeichnet,**
**dass** die herausnehmbare Auffangeinrichtung (5) für die Reinigung in der Spülmaschine und/oder für eine Reinigung durch Pyrolyse geeignet ist.

## Claims

1. Cooking appliance (1) comprising at least one cooking chamber (2), at least one cooking chamber opening (3), at least one door (4) that seals the cooking chamber (2) and a removable collecting device (5),
at least one removable collecting device (5) being provided in a region (6) between a front frame (7) and the door (4), below the at least one cooking chamber opening (3) of the at least one cooking chamber (2),
**characterised in that**
the collecting device (5) is arranged above hinges (9), on which the door (4) sealing the cooking chamber (2) is fixed, such that the hinges (9) are concealed by the collecting device (5) when the door (4) is open.

2. Cooking appliance (1) according to claim 1,
**characterised in that**
the collecting device (5) comprises a collecting tray (8).

3. Cooking appliance (1) according to either of the preceding claims,
**characterised in that**
at least the entire region between the hinges (9) of the door (4) sealing the cooking chamber (2) in front of the front frame (7) can be covered by the removable collecting device (5).

4. Cooking appliance (1) according to claim 3,
**characterised in that**
the removable collecting device (5) is suitable for covering and designed to cover the entire region between the side frames (10) in front of the front frame (7).

5. Cooking appliance (1) according to claim 3 or claim 4,
**characterised in that**
at least one faceplate (11) is provided on the removable collecting device (5) for at least one hinge (9) of the door (4) sealing the cooking chamber (2).

6. Cooking appliance (1) according to claim 5,
**characterised in that**
the at least one faceplate (11) for the at least one hinge (9), and the removable collecting device (5), are formed integrally.

7. Cooking appliance (1) according to any of the preceding claims,
**characterised in that**
the removable collecting device (5) is made from a temperature-resistant material.

8. Cooking appliance (1) according to any of the preceding claims,
**characterised in that**
the removable collecting device (5) is suitable for being cleaned in a dishwasher and/or for being cleaned by pyrolysis.

## Revendications

1. Appareil de cuisson (1), avec au moins une chambre de cuisson (2), au moins une (3) ouverture de chambre de cuisson et au moins une porte (4) fermant la chambre de cuisson (2) et avec un dispositif de collection (5) extractible,
au moins un dispositif de collection (5) extractible étant prévu dans une zone (6) entre un cadre frontal (7) et la porte (4) au-dessous de l'ouverture (3) de la chambre de cuisson au moins au nombre de un de la chambre de cuisson (2) au moins au nombre de un, **caractérisé en ce que**
le dispositif de collection (5) est disposé au-dessus de charnières (9) sur lesquelles la porte (4) fermant la chambre de cuisson (2) est fixée de telle sorte que, quand la porte (4) est ouverte, les charnières (9) sont couvertes par le dispositif de collection (5).

2. Appareil de cuisson (1) selon la revendication 1,
**caractérisé en ce que**
le dispositif de collection (5) est un bac collecteur (8).

3. Appareil de cuisson (1) selon l'une des revendications précédentes,
**caractérisé en ce**
**qu'**au moins la totalité de la zone entre les charnières (9) de la porte (4) fermant la chambre de cuisson (2) devant le cadre frontal (7) peut être recouverte par le dispositif de collection (5) extractible.

4. Appareil de cuisson (1) selon la revendication 3,
**caractérisé en ce que**
le dispositif de collection (5) extractible est adapté et constitué pour recouvrir la totalité de la zone entre les cadres latéraux (10) devant le cadre frontal (7).

5. Appareil de cuisson (1) selon la revendication 3 ou 4,
**caractérisé en ce que**,
sur le dispositif de collection (5) extractible, il est prévu au moins un bandeau (11) pour au moins une charnière (9) de la porte (4) fermant la chambre de cuisson (2).

6. Appareil de cuisson (1) selon la revendication 5,
**caractérisé en ce que**
le bandeau (11) au moins au nombre de un pour la charnière (9) au moins au nombre de un et le dispositif de collection (5) extractible sont fabriqués d'une seule pièce.

7. Appareil de cuisson (1) selon l'une des revendications précédentes,
**caractérisé en ce que**
le dispositif de collection (5) extractible est fabriqué dans un matériau résistant à la température.

8. Appareil de cuisson (1) selon l'une des revendications précédentes,
**caractérisé en ce que**
le dispositif de collection (5) extractible est adapté au nettoyage au lave-vaisselle et/ou au nettoyage par pyrolyse.
